# EUROPÄISCHE PATENTSCHRIFT

(11) **EP 0 005 194 B1**
(45) Veröffentlichungstag und Bekanntmachung des Hinweises auf die Patenterteilung: **12.11.1980**
(21) Anmeldenummer: 79101119.0
(22) Anmeldetag: 12.04.1979
(51) Int. Cl.: B21D 26/02, B21D 51/10, B21C 37/18

(54) **Verfahren und Vorrichtung zum konischen Aufweiten von Metalltuben**
Method and apparatus for the conical expanding of metal tubes
Procédé et appareil pour l'expansion en cône de tubes métalliques

(30) Priorität: 10.05.1978 AT 3394/78
(43) Veröffentlichungstag der Anmeldung: 14.11.1979
(73) Patentinhaber: Mepag, Metall und Plastik Packung GmbH & Co., D-6500 Mainz (DE)
(72) Erfinder: Scheck, Ottmar, D-6234 Hattersheim (DE)

## Beschreibung

Die vorliegende Erfindung betrifft ein verbessertes Verfahren zum konischen Aufweiten von Metalltuben sowie eine Vorrichtung zur Durchführung dieses Verfahrens.

An ihrem offenen Ende komisch aufgeweitete Metalltuben sind erstmals in der GB-PS Nr. 898 387 beschrieben worden. Gegenüber den herkömmlichen zylindrischen Tuben weisen diese Tuben den Vorteil auf, daß sie ineinander gesteckt werden können und damit raumsparend zu verpacken und zu transportieren sind.

Die Herstellung derartiger Tuben durch das konische Aufweiten konventioneller zylindrischer Metalltuben ist prinzipiell nach zwei verfahren möglich:
Zum einen mittels eines Spreizdorns, wie er beispielsweise in den DE-ASen Nr. 1 964 187 und 2 208 826 beschrieben ist.

Alternativ dazu beschreibt die bereits erwähnte GB-PS Nr. 898 387 ein Verfahren zur Herstellung konischer Tuben, das darin besteht, daß man zylindrische Tuben in eine konisch geformte Matrize einbringt und diese dann mittels Druckübertragung durch eine Gumihülle, die mit der Innenfläche der aufzuweitenden Tube in Berührung steht, aufweitet.

Eine Weiterentwicklung dieses Verfahrens bzw. eine-entsprechende Vorrichtung sind Gegenstand der DE-PSen Nr. 2 012 701 und 2131 504.

Dieses letztgenannte Verfahren arbeitet in folgender Weise:

Eine zylindrische Tube wird auf einen Dorn aufgebracht, der mit einem außen konischen Stopfen, durch den am Entweichen gehinderte Druckluft zum Aufweiten zuführbar ist, ausgestattet ist. Nach der Einführung in eine innen konische Matrize wird Druckluft eingeführt, wobei die Füllöffnung der Tube durch den konischen Stopfen abgedichtet wird und dieser bei der Einführung von Druckluft im Rhythmus de Aufweitvorganges mechanisch in die Tube nachgeschoben wird, bis diese durch Anlegen an die konisch ausgebildete Innenwand der Matrize eine konische Form angenomen hat.

Der Nachteil dieses Systems besteht darin, daß keine exakte Abdichtung durch den Stopfen zu erzielen ist, vor allem dann nicht, wenn, was häufig vorkommt, Unebenheiten am offenen Ende de zylindrischen Ausgangstube vorhanden sind.

Dies hat zur Folge, daß neben einem erhöhten Verbrauch an Preßluft der Winkel der Aufweitung der Tube unregelmäßig wird, was wiederum zu Störungen beim Ineinanderstapeln der Tuben führt. Außerdem kann durch das zwangsläufig erfoderliche mechanische Nachschieben des Stopfens in der Endphase des Aufweitvorganges der Tubenrand zwischen die Außenwand des Stopfens und die Matrize eingeklemmt werden, was bei der Lösung der Verbindung zu einer unregelmäßigen Ausgestaltung des Tubenrandes führt.

Durch das erfindungsgemäße Verfahren bzw. die zur Durchführung dieses Verfahrens angewandte Vorrichtung werden diese Nachteile vermieden.

Dieses. Verfahren zum konischen Aufweiten von Metalltuben besteht darin, daß eine zylindrische Metall-, insbesondere Aluminiumtube mit ihrem offenen Ende auf eine einen Dorn umschließende, Federspannung aufweisende Hülse geschoben wird. Nunmehr wird die Tube in eine innen konisch ausgebildete, bewegliche Matrize eingebracht und mit dieser Matrize in Richtung eines den Dom luftdicht umschließenden elastischen Ringes bzw. einer den Dorn luftdicht umschließenden elastischen Manschette soweit verschoben, bis der elastiche Ring an bzw. die Manschette an der Innenseite des offenen Endes der Tube anliegt. Nunmehr wird durch die im Dorn befindlichen Öffnungen Druckluft eingeführt, wobei ein Teil der Druckluft durch in der Seitenwand der Hülse befindliche Öffnungen austritt, auf die innere Tubenwand einwirkt und diese damit aufweitet. Gleichzeitig wird durch die Druckluft innerhalb eines zwischen Hülse und Dorn gelegenen Zwischenraumes ein solcher Druck ausgeübt, daß die Hülse unter Überwindung einer Federkraft axial in Richtung des elastischen Ringes verschoben wird und diesen spreizt, wodurch der selbe mit seiner Außenfläche an die Innenwand der Tube angepreßt wird und sie im Rhythmus der konischen Aufweitung abdichtet. Sobald die Außenwand der nunmehr konisch aufgeweiteten Tube die konisch ausgestaltete Innenwand der Matrize erreicht hat, ist der Verformungsvorgang beendet, die Druckluft wird abgebaut und die Hülse stellt sich durch die Federwirkung in ihre Ausgansglage zurück, wodurch auch die Dichtung durch den elastischen Ring aufgehoben wird.

Durch dieses erfindungsgemäße Verfahren wird eine vollständige Abdichtung auch bei am Tubenrand vorhandenen Unebenheiten des zylindrischen Ausgangswerkstückes erzielt, wodurch in jedem Fall eine gleichmäßige Aufweitung der Tube erreicht werden kann. Auf diese Weise können beim Ineinanderstapeln der Tuben keine Störungen auftreten.

Im folgenden wird nunmehr die Vorrichtung zur Durchführung des erfindungsgemäßen Verfahrens erläutert:

Gemäß Figur 1 besteht diese Vorrichtung aus einer Matrize (1), die in ihrer Innenseite konisch geformt ist und Luftaustrittsöffnungen (2) aufweist. Die zu verformende Tube (3), die in der Zeichnung bereits auf einen Dorn (4) aufgebracht ist, befindet sich in der Matrize (1) und auf einer Hülse (5), die am Dorn (4) axial verschiebbar angeordnet ist und eine Rückholfeder (6) aufweist. Der Dorn (4) ist an seinem Ende mit einem Druckluftanschluß ausgestattet, der durch einen hohlen Schaft (7) mit Austrittskanälen (8) verbunden ist. Die Wandung der Hülse (5) weist ebenfalls Austrittskanäle (9) auf, wobei die Austrittsöffnungen des Doms und der Hülse so dimensioniert sein müssen, daß durch die Öffnung (9) der Hülse ein ausreichender Druck ausgeübt werden kann, um die Verformung der Tube (3) zu gewährleisten, andererseits jedoch in dem Zwischenraum (10) zwischen Dorn (4) und Hülse (5) ein genügend hoher Druck besteht, um die Federwirkung der Hülse (5) zu überwinden und diese in Richtung des am Dorn (4), beispielsweise mittels einer Spannhülse (11), angebrachten elastischen Ringes bzw. einer Manschette (12) zu schieben, wobei das vorzugsweise abgeschrägte Ende (13) der Hülse (5) so in die Manschette bzw. den Ring (12) eingreift, daß dieser aufgeweitet wird und an der Innenseite der Tube (3) anliegt und dieser im Rhythmus der Aufweitvorgangs dichtend folgt.

Die rechte Seite der Zeichnung (1') zeigt dabei die erfindungsgemäße Vorrichtung in Ruhestellung, während auf der linken Seite die Vorrichtung in Arbeitsstellung (1") wiedergegeben ist.

Die Figur 1 a stellt einen Ausschnitt aus de Figur 1 dar, wobei die Wirkungsweise des elastischen Ringes bzw. der Manschette (12) noch besser verdeutlicht wird.

## Patentansprüche

1. Verfahren zum konischen Aufweiten von Metalltuben, wobei das auf einem mit einer Druckluftzufuhr versehenen Dorn (4) befindliche zylindrische Ausgangswerkstück (3) in eine innen konisch ausgebildete, bewegliche Matrize (1) eingebracht und durch Druckluft konisch geweitet wird, dadurch gekennzeichnet, daß die Tube (3) mit ihrem offenen Ende auf eine den Dorn (4) umschließende, Federspannung aufweisende, axial bewegliche Hülse (5) geschoben und mit der Matrize (1) in richtung eines den Dorn (4) luftdicht umschließenden,elastichen Ringes bzw. einer den Dorn luftdicht umschließenden elastischen Manschette (12) soweit verschoben wird, bis der elastiche Ring bzw. die Manschette (12) bzw. ihrer mit seiner Außenfläche an der Innenfläche des offenen Endes der Tube (3) dicht anliegt, anschließend durch die im Dorn (4) befindlichen Öffnungen (8) Druckluft eingeführt wird, wodurch sowohl durch die in der Seitenwand der Hülse (5) befindlichen Öffnungen (9) ein Druck auf die innere Tubenwand ausgeübt wird und diese aufgeweitet als auch die Hülse (5) unter Überwindung der Federkraft axial in Richtung des elastischen Ringes bzw. der elastischen Manschette (12) verschoben wird und diesen mit ihrem Ende im Rhythmus der konischen Aufweitung spreizt, bis die Außenfläche der nunmehr konisch geweiteten Tube die Innenwand der Matrize (1) erreicht hat.

2. Vorrichtung zum konischen Aufweiten von Metalltuben, bestehend aus einer Matrize (1), die in ihrer Innenseite konisch geformt ist und Luftaustrittsöffnungen (2) aufweist, und einem Dorn (4), der an seinem Ende mit einem Druckluftanschluß ausgestattet ist und einen hohlen Schaft (7) aufweist, der mit unfangsseitigen Austrittskanälen (8) verbunden ist, dadurch gekennzeichnet, daß auf dem Dorn (4) eine von der aufzuweitenden Tube (3) umschlossene Hülse (5) axial verschiebbar angeordnet ist, die eine Rückholfeder (6) aufweist und deren Wandung mit mindestens einem Austrittskanal (9) ausgestattet ist, wobei die Austrittsöffnungen des Dornes und der Hülse so dimensioniert sind, daß durch die Öffnung(en) (9) der Hülse ein ausreichender Druck ausgeübt werden kann, um die Verformung der Tube (3) zu gewährleisten, andererseits jedoch in einem Zwischenraum (10) zwischen Dorn (4) und Hülse (5) ein genügend hoher Druck besteht, um die Federwirkung der Hülse (5) zu überwinden und diese in Richtung eines den Dorn (4), beispielsweise mittels einer Spannhülse (11), luftdicht umschließenden elastischen Ringes bzw. einer Manschette (12) zu schieben, wobei das Ende (13) der Hülse (5) so in die Manschette bzw. den Ring (12) eingreift, daß dieser geweitet wird, an der Innenseite der Tube (3) dichtend anliegt und sich im Rhythmus des Aufweitungsvorganges derselben spreizt.

3. Vorrichtung nach Anspruch 2, dadurch gekennzeichnet, daß das beim Aufweitungsvorgang in den elastischen Ring (12) eingreifende Ende (13) der Hülse (5) nach außen abgeschrägt ist.

4. Vorrichtung nach Anspruch 2 oder 3, dadurch gekennzeichnet, daß das gegen die Hülse (5) gerichtete Ende des elastischen Ringes (12) nach innen abgeschrägt ist.

## Revendications

1. Procédé pour l'élargissement conique de tubes métalliques, la pièce cylindrique de départ (3), qui se trouve sur un mandrin (4) équipé d'une arrivée d'air comprimé, étant introduite dans une matrice mobile (1) de forme conique intérieurement et étant élargie en cône par l'air comprimé, caractérisé en ce que le tube (3) est glissé par son extrémité ouverte sur une douille (5) mobile axialement, sollicitée par un ressort et entourant le mandrin (4) et est déplacé avec la matrice (1) en direction d'une bague élastique entourant hermétiquement le mandrin (4) ou d'une virole élastique (12) entourant hermétiquement le mandrin, jusqu'à ce que la bague élastique ou la virole (12) s'applique hermétiquement, par sa surface extérieure, sur la surface intérieure de l'extrémité ouverte du tube (3), puis de l'air comprimé est injecté par les ouvertures (8) pratiquées dans le mandrin (4), d'où il résulte d'une part qu'une pression este exercée sur la paroi intérieure du tube à travers les ouvertures (9) pratiquées dans la paroi latérale de la douille (5) et élargit le tube et que, d'autre part, la douille (5) est déplacée axialement, contre Ici force antagoniste du ressort, en direction de la bague élastique ou de la virole élastique (12) et écarte cette dernière par son extrémité au rythme- de l'élargissement conique, jusqu'à ce que la surface extérieure du tube (3) désormais élargi en cône ait atteint la paroi intérieure de la matrice (1).

2. Dispositif pour l'élargissement conique de tubes de métal, se composant d'une matrice (1) qui a une forme conique intérieurement et qui présente des ouvertures d'échappement d'air (2) et d'un mandrin (4) qui est équipé d'un raccord d'air comprimé à son extrémité et comporte un arbre creux (7) qui est en communication avec des passages d'échappement (8) du côté circonférentiel, caractérisé en ce qu'une douille (5) entourée par le tube (3) à élargir est placée sur le mandrin (4), douille qui comporte un ressort de rappel (6) et dont la paroi est munie d'au moins un passage d'échappement (9), les ouvertures d'échappement du mandrin et de la douille étant dimensionnées de telle sorte qu'il puisse être exercé, à travers la ou les ouvertures (9) de la douille, une pression suffisante pour assurer la déformation du tube (3), mais d'autre part de telle sorte qu'il règne, dans un intervalle (10) entre mandrin (4) et douille (5), une pression suffisamment élevée pour vaincre l'action du ressort de la douille (5) et déplacer cette dernière en direction d'une bague élastique entourant hermétiquement le mandrin (4), sur lequel elle est par exemple montée au moyen d'un manchon (11), ou en direction d'une virole (12), l'extrémité (13) de la douille (5) pénétrant alors dans la virole ou la bague (12) de telle sorte que celle-ci, soit élargie, s'applique hermétiquement sur la paroi intérieure du tube (3) et s'écarte au rythme dû- processus d'élargissement de ce dernier.

3. Dispositif selon la revendication 2, caractérisé en ce que l'extrémité (13) de la douille (5) qui pénètre dans la bague élastique (12) lors du processus d'élargissement est biseautée vers l'extérieur.

4. Dispositif selon la revendication 2 ou 3, caractérisé en ce que l'extrémité de la bague élastique (12) dirigée vers la douille (5) est biseautée vers l'intérieur.

## Claims

1. Method for the conical expanding of metal tubes by introducing the cylindrical metal tube (3) being on a mandrel (4) fitted with compressed air supplies into a movable die being conically shaped in the interior and expanding said tube conically by compressed air, characterized by bringing the tube (3) with its open end onto an axially movable sleeve (5) having spring tension which embraces the mandrel (4) and moving it with the die (1) towards an elastic ring (12) or an elastic collar (12) embracing the mandrel (4) air-tight until said elastic ring or collar (12) is fitted close with its exterior surface to the interior surface of the open end of said tube (3), then introducing compressed air through the openings (8) in the mandrel (4) exerting pressure through the openings (9) in the side wall of the sleeve (5) onto the interior tube walls and expanding it under overcoming of the spring tension axially towards the elastic ring or collar (12) moving it with its end according to the rhythm of the conical expansion until the exterior surface of the conical expanded tube (3) has attained the interior surface of said die (1).

2. Apparatus for the conical expanding of metal tubes, comprising a die (1) being conically shaped in the interior and having air outlets (2), and a mandrel (4) having a joint for compressed air inlet on its end and having a hollow shaft (7) being in communication with circumferential outlets (8), characterized by an axially movable sleeve (5) being arranged on the mandrel (4) and surrounded by the tube (3) to be expanded and having a return spring (6) and a side wall with at least one outlet (9), whereby the outlets of the mandrel and the sleeve are arranged in such a manner to exert enough pressure through the opening(s) (9) of the sleeve to perform expansion of the tube (3) but also keep enough pressure in the space (10) between mandrel (4) and sleeve (5) to overcome the spring tension of sleeve (5) and to move said sleeve (5) in direction of an elastic ring or collar (12) surrounding the mandrel (4) air-tight, e.g. by an elastic sleeve (11), and the end (3) of the sleeve (5) penetrating into the collar or ring (12) to expand it adjoining hermetically to the interior surface of the tube (3) and spreading according to the rhythm of the expanding process.

3. Apparatus according to claim 2, whereby the end (13) of the sleeve (5) penetrating into the elastic ring (12) during the expanding process is bevelled outside.

4. Apparatus according to claim 2 or 3, whereby the end of the elastic ring (12) directed to the sleeve (5) is bevelled inside.
